# EUROPÄISCHE PATENTSCHRIFT

(11) **EP 2 917 517 B1**
(45) Veröffentlichungstag und Bekanntmachung des Hinweises auf die Patenterteilung: **28.12.2016**
(21) Anmeldenummer: 13771049.7
(22) Anmeldetag: 30.08.2013
(51) Int. Cl.: F01L 13/00, F01L 1/18

(54) **NOCKENFOLGER**
ROCKER ARM
CULBUTEUR

(30) Priorität: 07.11.2012 DE 102012220216
(43) Veröffentlichungstag der Anmeldung: 16.09.2015
(73) Patentinhaber: Schaeffler Technologies AG & Co. KG, 91074 Herzogenaurach (DE)
(72) Erfinder: CHRISTGEN, Wolfgang, 90556 Seukendorf (DE); SCHOBER, Michael, 91487 Vestenbergsgreuth (DE)
(86) Internationale Anmeldenummer: PCT/DE2013/200145
(87) Internationale Veröffentlichungsnummer: WO 2014/071928

(56) Entgegenhaltungen:
- EP-A1- 0 853 187
- US-A- 5 655 488
- US-A1- 2007 283 914

## Beschreibung

Die Erfindung betrifft einen hebelartiger Nockenfolger, insbesondere für einen Ventiltrieb einer Brennkraftmaschine, welcher Nockenfolger einer Lagerstelle zu dessen schwenkbeweglicher Abstützung gegenüber einem Zylinderkopf der Brennkraftmaschine sowie an dessen Unterseite an einem Ende eine Anlage für ein Gaswechselventil aufweist, wobei dem Nockenfolger an seiner Oberseite zumindest eine Gleitfläche für einen Gegenlauf eines Nocken oder einer Nockengruppe immanent ist.

Ein derartiger Nockenfolger, hier als schaltbarer Schlepphebel ausgebildet, ist in der DE 10 2007 029 465 A1 und in der US 2007/283914 A1 offenbart. Dessen äußerer, kastenartiger Hebel hat an der Oberseite jedes Längsarms eine einteilig angebundene Nockengleitfläche. Der Nockenfolger kann zur Ventilhubum- oder abschaltung oder zur internen Abgasrückführung eingesetzt werden. Derartige Gleitflächen als Gegenlaufpartner für Hubnocken stellen sich als preiswerte und bauraumsparende Alternative zu Nockenrollen dar.

Von Nachteil ist, dass ein enormer Aufwand getroffen werden muss, um eine zumindest annähernd parallele Ausrichtung der Gleitflächen zu den gegenlaufenden Hubnocken zu treffen. Winkelfehler sind, trotz maßlicher Zupaarung und feinster Tolerierung, nicht auszuschließen. Dies führt bspw. zu einem unerwünscht hohen Kantenverschleiß im Betrieb, welchem durch aufwändige Beschichtungen, Wärmebehandlungen oder Profilierungen (ballliger Querschnitt der Gleitflächen) versucht wird zu begegnen.

Es ist Aufgabe der Erfindung, die o. g. Nachteile zu vermeiden. Insbesondere soll ein Nockenfolger geschaffen werden, bei dem es nicht mehr zu dem aufgezeigten Kantenverschleiß kommt.

Erfindungsgemäß wird diese Aufgabe dadurch gelöst, dass die Gleitfläche sich selbsttätig ausrichtend gegenüber dem Nocken / der Nockengruppe ist. Besonders bevorzugt hierbei ist es, die Gleitfläche an einem separaten Bauteil darzustellen, welches um dessen Längsachse verschwenkbar in einer Aufnahme des Nockenfolgers gelagert ist.

Somit sind Nockenfolger ohne die aufgezeigten Nachteile geschaffen. Deren nunmehr separaten und um ihre Längsachse verschwenkbaren Gleitflächen an den separaten Bauteilen richten sich vereinfacht gesagt an den Hubnocken aus. Es kommt bei relativer Schiefstellung der Gleitfläche zu Ihrem jeweiligen Hubnocken (oder Hubnockenpaket bei Schiebenockensystemen) nicht mehr zu dem eingangs dargelegten Kantenkontakt mit nachteiligem Verschleiß und ggf. vorzeitigem Ausfall des Nockenfolgers. Außerdem kann auf eine Profilierung, d. h. eine ballige Gestaltung der Gleitfläche an dem Bauteil im Querschnitt, verzichtet werden. Dies hilft, die Fertigungskosten niedrig zu halten.

Die erfindungsgemäß separaten sowie um deren Längsachse verschwenkbaren Bauteile mit den Gleitflächen können insbesondere an um- oder abschaltbaren oder nichtschaltbaren Schlepp- oder Schwinghebeln von Ventiltrieben von Brennkraftmaschinen ausgeführt sein. Im Fall der um- oder abschaltbaren Schlepp- oder Schwinghebel ist es zwar besonders bevorzugt, einen kastenartigen Außenhebel darzustellen, welcher einen Innenhebel einfasst. Denkbar und vorgesehen sind jedoch auch Hebelarten, bei welchen lediglich zwei längliche Hebelarme senkrecht zur Nockenwelle aneinandergrenzen. Außerdem können die erfindungsgemäßen Maßnahmen auch bei Tassen- oder Pilzstößeln von Ventiltrieben von Brennkraftmaschinen eingesetzt werden. Ferner kommt eine Verwendung auch bei hebelartigen Nocken- oder Exzenterfolgern in Pumpen oder Verdichtern infrage.

Ein weiterer Vorteil des separaten Bauteils ist, dass für dieses ein anderer, ggf. verschleißfesterer Werkstoff als für das Nockenfolgergrundteil gewählt werden kann und dass lediglich an diesem Bauteil eine Wärmebehandlung erfolgen kann oder Verschleißschutzschichten aufgetragen werden können.

Gemäß einer zweckmäßigen Fortbildung der Erfindung ist es vorgeschlagen, an jeder Endstirn des separaten Bauteils einen zapfenartigen Ansatz vorzusehen, über welche Ansätze das Bauteil drehbeweglich in Lageraugen wie Bohrungen oder U-ähnlichen Schalen des Hebelgrundkörpers sitzt. Somit ist eine einfache Montagemöglichkeit des Bauteils dargestellt.

In weiterer Konkretisierung ist es vorgesehen, eine dem Nockenfolger zugewandte Unterseite des Bauteils sphärisch auszubilden o. bspw. mit einem gotischen Profil zu versehen und gleichzeitig dessen Gegenkontur am Nockenfolger hierzu komplementär, wobei auch ein gotisches o. ä. Profil mit einer Sphäre kombiniert werden kann. Um eine konstruktive Überbestimmung zu vermeiden, sollte das Bauteil entweder nur über dessen Zapfen oder nur über die eben genannte Unterseite unmittelbar am Nockenfolger gelagert sein.

Dadurch, dass nur eines der Gegenstücke am Nockenfolger mit einem geschlossenen Lagerauge versehen ist, gestaltet sich eine Montage des jeweiligen Bauteils vergleichsweise simpel. Hierfür wird das Bauteil mit einem Ansatz voran in das geschlossene Lagerauge geschoben und mit dem anderen Ansatz in die U-ähnliche Schale (Umfassung > 180°) eingeklipst oder eingelegt und bei Letzterem anderweitig, bspw. über eine Verstemmung, gesichert.

Gemäß einem weiteren Unteranspruch ist es vorgeschlagen, die Gleitfläche des Bauteils im Querschnitt, bis auf notwendige Kantenbrüche, plan darzustellen. Dies hilft, verglichen mit dessen balliger Querschnittsausbildung im Stand der Technik, den Fertigungsaufwand in Grenzen zu halten.

Ein Ausführungsbeispiel der Erfindung geht aus der Zeichnung hervor:
- Figur 1 zeigt eine räumliche Ansicht eines schaltbaren Schlepphebels als Nockenfolger und die
- Figuren 2a, 2b zeigen in einer herausgezogenen Darstellung das separate Bauteil des Nockenfolgers mit Gleitfläche.

Aus Figur 1 ist ein als schaltbarer Schlepphebel für einen hubvariablen Ventiltrieb einer Brennkraftmaschine ausgebildeter hebelartiger Nockenfolger 1 entnehmbar. Der Nockenfolger 1 besteht aus einem äußeren, kastenähnlichen Hebel 18, welcher zwischen seinen Längsarmen 19 einen demgegenüber relativ verschwenk- und wahlweise zukoppelbaren Innenhebel 20 einschließt. Jeder Längsarm 19 des äußeren Hebels 18 hat eine im Querschnitt im Wesentlichen plane Gleitfläche 8, welche an einem separaten Bauteil 9 dargestellt ist (s. Figuren 2a, 2b).

Der Nockenfolger 1, auf dessen Aufbau und Funktion an dieser Stelle nicht näher eingegangen werden muss (s. hierzu DE 10 2007 029 465 A1), weist an einem Ende 5, an dessen Unterseite 3, eine als Kalotte ausgebildete Lagerstelle 2 zu dessen schwenkbeweglicher Abstützung gegenüber einem im Zylinderkopf der Brennkraftmaschine sitzenden Abstützelement auf. Gleichfalls an der Unterseite 3 ist an einem weiteren Ende 4 eine Anlage 6 für ein Gaswechselventil appliziert.

Das separate Bauteil 9 ist um dessen Längsachse in geringem Maß verschwenkbar gehalten und sitzt in einer eingewölbten Aufnahme 10 des Nockenfolgers 1 mit einer demgegenüber komplementären Gegenfläche 17. Somit kann sich die Gleitfläche 8 an dem Bauteil 9 gegenüber dem gegenlaufenden Nocken ausrichten und es wird ein Kantenkontakt vermieden (s. a. Beschreibungseinleitung). Klar ist, dass über Anschläge an den Längsarmen 19 eine Ausdrehbegrenzung für das Bauteil vorliegen kann.

Wie zu erkennen ist, hat jede Endstirn 11, 12 des separaten Bauteils 9 einen zapfenartigen Ansatz 13, 14. Über diese Ansätze 13, 14 ist das separate Bauteil 9 in Lageraugen 15, 16 des Nockenfolgers 1 aufgenommen. Das hierbei rechte Lagerauge 16 liegt als Bohrung und das linke Lagerauge 15 als in Richtung zur Oberseite 7 offene, im Querschnitt U-ähnliche Schale vor, in welche das Bauteil 9 über den respektiven Zapfen 13 verliersicher eingeschnappt ist, nachdem es zuvor über seinen Zapfen 14 in das rechte Lagerauge 16 eingeführt wurde. Das Lagerauge 15 umfasst den Zapfen um mehr als 180°.

### Liste der Bezugszahlen

- 1): Nockenfolger
- 2): Lagerstelle
- 3): Unterseite
- 4): Ende
- 5): Ende
- 6): Anlage
- 7): Oberseite, Nockenseite
- 8): Gleitfläche
- 9): Bauteil
- 10): Aufnahme
- 11): Endstirn
- 12): Endstirn
- 13): Ansatz
- 14): Ansatz
- 15): Lagerauge
- 16): Lagerauge
- 17): Gegenfläche
- 18): äußerer Hebel
- 19): Längsarm
- 20): Innenhebel

## Patentansprüche

1. Hebelartiger Nockenfolger (1), insbesondere für einen Ventiltrieb einer Brennkraftmaschine, welcher Nockenfolger (1) einer Lagerstelle (2) zu dessen schwenkbeweglicher Abstützung gegenüber einem Zylinderkopf der Brennkraftmaschine sowie an dessen Unterseite (3) an einem Ende (4) eine Anlage (6) für ein Gaswechselventil aufweist, wobei dem Nockenfolger (1) an seiner Oberseite (7) zumindest eine Gleitfläche (8) für einen Gegenlauf eines Nocken oder einer Nockengruppe immanent ist, **dadurch gekennzeichnet, dass** die Gleitfläche (8) sich selbsttätig ausrichtend gegenüber dem Nocken / der Nockengruppe ist.

2. Nockenfolger nach Anspruch 1, **dadurch gekennzeichnet, dass** die Gleitfläche (8) an einem separaten Bauteil (9) dargestellt ist, welches um dessen Längsachse verschwenkbar in einer respektiven Aufnahme (10) des Nockenfolgers (1) gelagert ist.

3. Nockenfolger nach Anspruch 2, **dadurch gekennzeichnet, dass** entweder jeder Endstirn (11, 12) des separaten Bauteils (9) ein zapfenartiger Ansatz (13, 14) immanent ist, über welche Ansätze (13, 14) das separate Bauteil (9) drehbeweglich in respektiven Lageraugen (15, 16) des Nockenfolgers (1) aufgenommen ist oder dass an jeder Endstirn (11, 12) des separaten Bauteils (9) ein Lagerauge appliziert ist, über welche Lageraugen das separate Bauteil (9) drehbeweglich auf vom Nockenfolger (1) ausgehenden zapfenartige Ansätzen sitzt.

4. Nockenfolger nach Anspruch 3, **dadurch gekennzeichnet, dass** ein Lagerauge (16) als Bohrung und das andere Lagerauge (15) als in Richtung zur Oberseite (7) offene, im Querschnitt U-ähnliche Schale vorliegt.

5. Nockenfolger nach Anspruch 4, **dadurch gekennzeichnet, dass** das als U-ähnliche Schale ausgebildete Lagerauge (15) den zapfenartigen Ansatz (13) des separaten Bauteils (9) zur Darstellung einer Schnappverbindung um mehr als 180° umfasst.

6. Nockenfolger nach Anspruch 2, **dadurch gekennzeichnet, dass** die Aufnahme (10) an der Oberseite (7) des Nockenfolgers (1) für das separate Bauteil (9) als schalenartige Längseinformung dargestellt ist, unmittelbar gegenüber welcher das separate Bauteil (9) mit einer komplementären Gegenfläche (17) verläuft.

7. Nockenfolger nach Anspruch 2, **dadurch gekennzeichnet, dass** die Gleitfläche (8) des separaten Bauteils (9) im Querschnitt gesehen plan ist.

8. Nockenfolger nach Anspruch 2, **dadurch gekennzeichnet, dass** die Gleitfläche (8) des separaten Bauteils (9) im Längsschnitt gesehen ausgewölbt ist.

9. Nockenfolger nach einem der Ansprüche 2 bis 8, **dadurch gekennzeichnet, dass** der Nockenfolger (1) als schaltbarer Schlepp- oder Schwinghebel ausgebildet ist, bestehend aus einem äußeren, kastenähnlichen Hebel (18), welcher zwischen seinen Längsarmen (19) einen demgegenüber relativ verschwenk- und wahlweise zukoppelbaren Innenhebel (20) einschließt und wobei zumindest jeder Längsarm (19) des äußeren Hebels (18) mit dem separaten Bauteil (9) mit Gleitfläche (8) versehen ist.

## Claims

1. Lever-like cam follower (1), in particular for a valve train of an internal combustion engine, which cam follower (1) has a bearing point (2) for supporting it in a pivotably movable manner with respect to a cylinder head of the internal combustion engine and, on its underside (3), a rest (6) at one end (4) for a gas exchange valve, at least one sliding face (8) for counter-running of a cam or a cam group being intrinsic to the cam follower (1) on its upper side (7), **characterized in that** the sliding face (8) automatically aligns itself with respect to the cam/the cam group.

2. Cam follower according to Claim 1, **characterized in that** the sliding face (8) is provided on a separate component (9) which is mounted in a respective seat (10) of the cam follower (1) such that it can be pivoted about its longitudinal axis.

3. Cam follower according to Claim 2, **characterized in that** either a journal-like attachment (13, 14) is intrinsic to each end (11, 12) of the separate component (9), via which attachments (13, 14) the separate component (9) is received in a rotationally movable manner in respective bearing sockets (15, 16) of the cam follower (1), or **in that** a bearing socket is applied to each end (11, 12) of the separate component (9), via which bearing sockets the separate component (9) is seated in a rotationally movable manner on journal-like attachments which emanate from the cam follower (1).

4. Cam follower according to Claim 3, **characterized in that** one bearing socket (16) is present as a bore and the other bearing socket (15) is present as a shell which is open in the direction of the upper side (7) and is U-shaped in cross section.

5. Cam follower according to Claim 4, **characterized in that** the bearing socket (15) which is configured as a U-shaped shell encloses the journal-like attachment (13) of the separate component (9) by more than 180° in order to produce a snap-action connection.

6. Cam follower according to Claim 2, **characterized in that** the seat (10) is provided on the upper side (7) of the cam follower (1) as a shell-like longitudinal formed recess for the separate component (9), immediately opposite which longitudinal formed recess the separate component (9) runs with a complementary counter-surface (17).

7. Cam follower according to Claim 2, **characterized in that** the sliding face (8) of the separate component (9) is planar as viewed in cross section.

8. Cam follower according to Claim 2, **characterized in that** the sliding face (8) of the separate component (9) is curved as viewed in longitudinal section.

9. Cam follower according to one of Claims 2, to 8, **characterized in that** the cam follower (1) is configured as a switchable drag lever or valve rocker, consisting of an outer, box-like lever (18) which encloses, between its longitudinal arms (19), an inner lever (20) which can be pivoted relative to it and can optionally be coupled to it, and at least each longitudinal arm (19) of the outer lever (18) being provided with the separate component (9) with the sliding face (8).

## Revendications

1. Culbuteur de type levier (1), en particulier pour une commande de soupape d'un moteur à combustion interne, lequel culbuteur (1) présente un point de palier (2) en vue de son support pivotant par rapport à une culasse du moteur à combustion interne et, au niveau de son côté inférieur (3), au niveau d'une extrémité (4), une butée (6) pour une soupape d'échange de gaz, le culbuteur (1) présentant au niveau de son côté supérieur (7) au moins une surface de glissement (8) inhérente pour un déplacement inversé d'une came ou d'un groupe de cames, **caractérisé en ce que** la surface de glissement (8) s'oriente automatiquement par rapport à la came/au groupe de cames.

2. Culbuteur selon la revendication 1, **caractérisé en ce que** la surface de glissement (8) est réalisée au niveau d'un composant séparé (9) qui est supporté de manière à pouvoir pivoter autour de son axe longitudinal dans un logement respectif (10) du culbuteur (1).

3. Culbuteur selon la revendication 2, **caractérisé en ce que** soit chaque extrémité frontale (11, 12) du composant séparé (9) présente une pièce rapportée de type tourillon (13, 14) inhérente, par le biais desquelles pièces rapportées (13, 14), le composant séparé (9) est reçu de manière déplaçable en rotation dans des yeux de palier respectifs (15, 16) du culbuteur (1) ou **en ce qu'**un oeil de palier est formé au niveau de chaque extrémité frontale (11, 12) du composant séparé (9), par le biais duquel oeil de palier le composant séparé (9) repose de manière déplaçable en rotation sur des pièces rapportées de type tourillon partant du culbuteur (1).

4. Culbuteur selon la revendication 3, **caractérisé en ce qu'**un oeil de palier (16) se présente sous forme d'alésage et l'autre oeil de palier (15) se présente sous forme de coque de section transversale approximativement en forme de U, ouverte vers le côté supérieur (7).

5. Culbuteur selon la revendication 4, **caractérisé en ce que** l'oeil de palier (15) réalisé sous forme de coque en forme de U entoure sur plus de 180° la pièce rapportée de type tourillon (13) du composant séparé (9) pour réaliser une connexion par encliquetage.

6. Culbuteur selon la revendication 2, **caractérisé en ce que** le logement (10) au niveau du côté supérieur (7) du culbuteur (1) pour le composant séparé (9) est réalisé sous forme de renfoncement longitudinal en forme de coque, directement en face duquel le composant séparé (9) s'étend avec une surface conjuguée complémentaire (17).

7. Culbuteur selon la revendication 2, **caractérisé en ce que** la surface de glissement (8) du composant séparé (9), vue en coupe transversale, est plane.

8. Culbuteur selon la revendication 2, **caractérisé en ce que** la surface de glissement (8) du composant séparé (9), vue en coupe longitudinale, est cintrée.

9. Culbuteur selon l'une quelconque des revendications 2 à 8, **caractérisé en ce que** le culbuteur (1) est réalisé sous forme de levier d'entraînement ou oscillant commutable constitué d'un levier extérieur en forme de caisson (18) qui enferme entre ses bras longitudinaux (19) un levier intérieur (20) pouvant être pivoté et accouplé de manière sélective par rapport à celui-ci et au moins chaque bras longitudinal (19) du levier extérieur (18) étant pourvu du composant séparé (9) avec la surface de glissement (8).
